# DEMANDE DE BREVET EUROPEEN

(11) **EP 2 767 179 A1**
(43) Date de publication de la demande: **20.08.2014**
(21) Numéro de dépôt: 13305182.1
(22) Date de dépôt: 18.02.2013
(51) Int. Cl.: A41D 1/04, A41D 3/00

(54) **Vêtement multi-tailles (haut du corps)**

(71) Demandeur: Fabstyle, 59170 Croix (FR)
(72) Inventeur: Crepin, Fabienne, 59100 ROUBAIX (FR); Crepin, Pascal, 59100 ROUBAIX (FR)
(74) Mandataire: Bureau Duthoit Legros Associés

(57) **Abrégé**

L'invention concerne un vêtement (1) tel qu'une veste, apte à être ajustée au niveau du cintrage et de la taille et destiné à couvrir tout ou partie du haut du corps humain.

Selon l'invention, le dispositif de réglage du cintrage et de la taille comprend des moyens (2, 2') d'ajustement du cintrage et des moyens (3, 3') d'ajustement de la taille.

## Description

L'invention est relative à un vêtement destiné à être ajusté au niveau de la taille et à couvrir tout ou partie du haut du corps humain et trouvera une application particulière, non limitative, comme veste, manteau ...

Le problème général auquel prétend répondre l'invention est celui du l'ajustabilité du cintrage et de la taille du vêtement sur le porteur.

Afin de pouvoir s'adapter à différentes morphologies, il est connu des vêtements textiles utilisant comme matières premières des fibres élastiques en élasthanne.

Le but de la présente invention est de proposer un vêtement dont la taille et le cintrage sont ajustables, qui peut être réalisé à partir de matières « traditionnelles » telles que par exemple le coton et, sans utilisation de fibres élastiques telles que l'élasthanne.

D'autres buts et avantages de la présente invention apparaîtront au cours de la description qui va suivre qui n'est donnée qu'à titre indicatif et qui n'a pas pour but de la limiter.

L'invention concerne un vêtement, tel que notamment une veste, apte à être ajusté au niveau de la taille et du cintrage, et destiné à couvrir tout ou partie du haut du corps humain.

Selon l'invention, le vêtement présente au moins un dispositif de réglage du cintrage et de la taille comprenant :
des moyens d'ajustement du cintrage comprenant :
   - au moins une première pièce et une deuxième pièce dudit vêtement, destinées à couvrir tout ou partie du haut du corps humain, fixées l'une à l'autre par une couture solidarisant deux bords appartenant respectivement à la première pièce et à la deuxième pièce, à l'exception d'une zone inférieure dudit vêtement, pour laquelle les deux bords sont libres de mouvement l'un de l'autre,
   - un soufflet joignant les deux bords libres de mouvement,
   - des oeillets répartis sur la première pièce et la deuxième pièce le long desdits deux bords libres de mouvement,
   - un lacet joignant les deux bords libres, traversant lesdits oeillets,
et des moyens d'ajustement de la taille comprenant :
   - une bande ceinture solidaire de la première pièce et une bande ceinture solidaire de la deuxième pièce, l'une au moins desdites bandes ceintures présentant une section de longueur de réglage, en saillie, située au niveau du soufflet,
   - des moyens de fixation amovibles entre ladite section de longueur de réglage de l'une des bandes ceintures et l'autre bande ceinture, de sorte à permettre la fixation de ladite section de longueur de réglage en différents endroits sur l'autre bande ceinture.

Selon des caractéristiques optionnelles :
- le soufflet est une pièce textile présentant deux bords non parallèles solidarisés par couture respectivement au niveau des deux bords libres de ladite première pièce et de ladite deuxième pièce, les bords non parallèles s'écartant vers la partie inferieure du vêtement,
- le soufflet présente un bord inferieur, libre, de forme convexe, destiné à venir en recouvrement de la section de longueur de réglage de ladite bande ceinture,
- la bande de ceinture solidaire de la première pièce et la bande de ceinture solidaire de la seconde pièce présentent une courbure dans le plan desdites bandes,
- le vêtement présente deux dispositifs de réglage de la taille et/ou du cintrage, situés de part et d'autre dudit vêtement,
- le vêtement est une veste, ladite première pièce et ladite deuxième pièce étant destinées à couvrir en partie le torse du corps humain, une autre première et une autre seconde pièces, équivalentes à ladite première pièce et à ladite seconde pièce étant destinées à couvrir l'autre partie du torse,
- ladite au moins une première pièce et une seconde pièce sont des pièces textiles,
- ladite au moins une première pièce et seconde pièce sont en cuir,
- les moyens de fixation amovibles sont constitués par des systèmes auto-agrippants tels que boucles/crochets, des systèmes boutons pression, des boutons simples, ou des agrafes.
- les moyens de réglage du cintrage se prolongent au niveau de l'épaule de façon à pouvoir ajuster le vêtement à la taille de l'épaule.

L'invention sera mieux comprise à la lecture de la description accompagnée des dessins en annexe parmi lesquels :
- la figure 1 est une vue de face d'un vêtement, plus particulièrement d'une veste, conforme à l'invention, selon un mode de réalisation,
- la figure 2 est une vue partielle, de la veste telle qu'illustrée à la figure 1,
- la figure 3 est une vue du vêtement tel qu'illustré à la figure 2, la section de longueur de réglage de la bande ceinture étant partiellement ouverte,
- la figure 4 est une vue du vêtement tel qu'illustré à la figure 2, la section de longueur de réglage de la bande ceinture étant ouverte, le lacet étant retiré des oeillets,
- la figure 5 illustre un vêtement selon un autre mode de réalisation,
- la figure 6 est une vue de dos d'un vêtement selon le mode de réalisation illustré à la figure 5,
- la figure 7 est une vue d'un soufflet conforme à l'invention, notamment en matière textile,
- la figure 8 est une vue d'une bande ceinture pourvue des sections de réglage de la taille, destinée à être fixée sur la partie arrière du vêtement,
- la figure 9 est une vue de l'autre bande ceinture destinée à être fixée sur la partie avant du vêtement et destinée à coopérer au niveau de ses extrémités avec la bande ceinture illustrée figure 8.

Aussi, l'invention concerne un vêtement 1, tel qu'une veste, apte à être ajustée au niveau de la taille et du cintrage ainsi qu'à couvrir tout ou partie du haut du corps humain.

Sur les figures, l'exemple de réalisation est une veste dont la conception sera développée plus en détail par la suite.

Selon l'invention, le dispositif de réglage de la taille comprend :
des moyens d'ajustement du cintrage 2, 2' comprenant :
   - au moins une première pièce 4 ; 4' et une deuxième pièce 5 ; 5' dudit vêtement, destinées à couvrir tout ou partie du haut du corps humain, fixées l'une à l'autre par une couture 6 ; 6' solidarisant deux bords appartenant respectivement à la première pièce 4 ; 4', et à la deuxième pièce 5 ; 5', à l'exception d'une zone inférieure dudit vêtement, pour laquelle les deux bords 7, 8 ; 7', 8' sont libres de mouvements l'un de l'autre,
   - un soufflet 9 ; 9' joignant les deux bords libres 7, 8 ; 7', 8' libres de mouvements,
   - des oeillets 10, 10' répartis sur la première pièce 4 ; 4' et la deuxième pièce 5 ; 5' le long des deux bords 7, 8 ; 7', 8' libres de mouvements,
   - un lacet 11, 11' joignant les deux bords libres, traversant lesdits oeillets 10, 10',
des moyens d'ajustement 3, 3' de la taille comprenant :
   - une bande ceinture 12 solidaire de la première pièce 4 ; 4' et une bande ceinture 13 solidaire de ladite deuxième pièce 5 ; 5', l'une 13 au moins desdites bandes ceintures présentant une section de longueur de réglage 14, en saillie, située au niveau du soufflet 9,
   - des moyens 15, 16 de fixation amovibles entre ladite section de longueur de réglage 14 de l'une 13 des bandes ceintures et l'autre bande ceinture 12, de sorte à permettre la fixation de ladite section de longueur de réglage en différents endroits sur l'autre bande ceinture.

Les différentes pièces (première pièce 4 ; 4', seconde pièce 5 ; 5', les bandes ceintures 12, 13 et le soufflet 9 ; 9') peuvent être dans des pièces textiles en coton, telles que par exemple jeans, voire en matière synthétique, et permettent l'ajustement de la taille et/ou du cintrage sans utiliser de fibre élastique et notamment d'élasthanne. Toutefois, l'invention n'interdit pas l'utilisation de telles fibres élastiques le cas échéant.

Le réglage s'effectue de la manière suivante. Le lacet non noué, les moyens de fixation boucles/crochets non fixés, les bras de l'utilisateur sont enfilés dans le vêtement. Le vêtement est ajusté au niveau de la taille en saisissant la section de longueur de réglage 14 de l'une 13 des bandes ceintures et en la fixant sur l'autre bande ceinture 12 au moyen des fixations amovibles dans la position la plus adéquate au réglage.

Le vêtement est ensuite ajusté au niveau du cintrage grâce au lacet, en tirant sur les extrémités libres de ce dernier, ledit lacet étant ensuite noué dans la position voulue.

Les moyens de fixation amovibles peuvent être constitués par des systèmes auto-agrippants tels que boucles/crochets, par exemple connus sous la marque « Velcro ».

Alternativement, des systèmes boutons pression peuvent être utilisés, ou encore des boutons simples, voire des systèmes d'agrafes classiquement utilisés comme dispositif de réglage dans le domaine du soutien-gorge. Les différentes parties de ces systèmes de fixation sont alors positionnées en différentes positions de réglage, dans le sens desdites bandes.

Avantageusement et tel qu'illustré aux figures, le vêtement peut présenter deux moyens de réglage du cintrage 2, 2', situés de part et d'autre dudit vêtement 1, s'étendant dans le sens de la hauteur à partir des bandes ceintures 12, 13 jusqu'à une partie supérieure de la poitrine. L'opération de réglage ci-dessus décrite sera ainsi répétée deux fois dans ce cas.

Selon un autre mode de réalisation illustré par les figures 5 et 6, les moyens de réglage du cintrage peuvent être prolongés jusque dans le dos en passant par-dessus l'épaule de façon à pouvoir ajuster le vêtement 1 à la taille des épaules. Le soufflet, le cas échéant, s'étend alors du bas du vêtement jusqu'à l'épaule.

Tel qu'illustré sur la figure 7, le soufflet 9 ; 9' est une pièce textile présentant deux bords 91, 92 non parallèles. Ces bords 91, 92 sont destinés à être solidarisés par coutures respectivement au niveau des deux bords libres 7, 8 ; 7', 8' de la première pièce 4 ; 4' et de la deuxième pièce 5 ; 5' tels qu'illustrés à la figure 3 notamment. Tels qu'illustrés, les deux bords 91, 92 non parallèles du soufflet s'écartent vers la partie inférieure du vêtement 1.

Le soufflet 9 autorise une certaine liberté de mouvements entre les deux bords 7, 8 et permet également de masquer l'inter espace entre ces bords 7, 8, derrière le lacet 11.

A cet effet, le soufflet peut présenter également un bord inferieur 93, libre de forme convexe destiné à venir en recouvrement de la section de longueur de réglage 14 de la bande de ceinture 13 afin de garantir que les hanches de l'utilisateur soient bien couvertes.

Aussi, tel qu'illustré à la figure 8, le soufflet 9 ; 9' peut présenter quatre bords, les deux bords 91, 92 non parallèles, globalement en V, destinés à être cousus à la première pièce 4, 4' et à la seconde pièce 5, 5', un bord supérieur 94 destiné également à être cousu auxdites pièces 4, 5 ; 4', 5' à proximité de la zone de jonction entre la partie supérieure présentant une couture 6, 6' et la partie inférieure, sans couture et enfin un bord inférieur 93, libre, notamment de forme convexe, et destiné à venir en recouvrement de la section de longueur de réglage 14 de la bande ceinture 13.

Les bandes ceintures avant 12 et arrière 13 selon l'exemple de la figure 1 sont illustrées respectivement aux figures 8 et 9. La bande 12 est destinée à être assujettie, par couture notamment, au niveau du bord inférieur des premières pièces 4 ; 4'. La bande 13 est destinée à être assujettie par couture notamment, au niveau du bord inférieur des secondes pièces 5 ; 5'.

En outre et avantageusement, la bande ceinture 12 solidaire de la première pièce 4 ; 4' et la bande de ceinture 13 solidaire de la seconde pièce peuvent présenter une courbe Cb dans le plan desdites bandes 12, 13.

Cette courbure permet auxdites bandes ceintures 12, 13 de s'adapter de manière ajustée.

Telle qu'illustrée à la figure 8, la bande de ceinture 12, avant, est en fait constituée de deux bandes 12₁ et 12₂ qui peuvent être fixées l'une à l'autre de manière amovible grâce à un système de bouton 12₃ afin de permettre l'ouverture de la fermeture éclair sur le devant de la veste. Plus précisément, la bande 12₁ est assujettie à la première pièce 4 et la bande 12₂ est assujettie à la première pièce 4'.

Chacune des bandes 12₁ et 12₂ présente au niveau des extrémités opposées à la fermeture éclair une partie des moyens de fixation amovibles, selon l'exemple système boucles/crochets, tels que par exemple boucles 15. L'autre bande 13 est destinée à être fixée sur la partie arrière du vêtement notamment par couture sur la partie inférieure des pièces 5 et 5', constituée d'une bande d'un seul tenant dont les extrémités constituent les sections de longueur de réglage 14 et sont pourvues de crochets complémentaires 16 au système de boucles 15 sur l'autre bande 12.

Avantageusement, la première pièce 4 ; 4' et la seconde pièce 5 ; 5' peuvent être des pièces textiles en coton, en matière synthétique présentant notamment une faible élasticité en comparaison à des fibres élasthannes. Toutefois, il pourrait être prévu que ces pièces intègrent également des fibres élastiques telles que l'élasthanne afin d'améliorer encore l'ajustabilité du vêtement.

Alternativement, ladite au moins une première pièce 4, 4' et ladite seconde pièce 5, 5' peuvent être en cuir.

Le dispositif de réglage conforme à l'invention peut permettre, par exemple, d'ajuster le vêtement en trois tailles (ex : 39, 40, 41).

Naturellement, d'autres modes de réalisation auraient pu être envisagés par l'homme du métier sans pour autant sortir du cadre de l'invention définie par les revendications.

## Revendications

1. Vêtement (1) tel qu'une veste, apte à être ajustée au niveau du cintrage et de la taille et destiné à couvrir tout ou partie du haut du corps humain, **caractérisé en ce qu'il** présente au moins un dispositif de réglage du cintrage et de la taille comprenant :
des moyens (2, 2') d'ajustement du cintrage comprenant :
- au moins une première pièce (4 ; 4') et une deuxième pièce (5 ; 5') dudit vêtement, destinées à couvrir tout ou partie du bas du corps humain, fixées l'une à l'autre par une couture (6 ; 6') solidarisant deux bords appartenant respectivement à la première pièce (4 ; 4') et à la deuxième pièce (5 ; 5'), à l'exception d'une zone supérieure dudit vêtement, destinée à couvrir au moins la hanche du corps humain, pour laquelle les deux bords (7, 8 ; 7', 8') sont libres de mouvement l'un de l'autre,
- un soufflet (9 ; 9') joignant lesdits deux bords (7, 8 ; 7', 8') libres de mouvement,
- des oeillets (10, 10') repartis sur la première pièce (4 ; 4') et la deuxième pièce (5 ; 5') le long desdits deux bords (7, 8 ; 7', 8') libres de mouvement,
- un lacet (11, 11') joignant lesdits deux bords libres, traversant lesdits oeillets (10),
et des moyens (3, 3') d'ajustement de la taille comprenant :
- une bande ceinture (12) solidaire de la première pièce (4) et une bande ceinture (13) solidaire de ladite deuxième pièce (5), l'une (13) au moins desdites bandes ceintures présentant une section de longueur de réglage (14), en saillie, située au niveau du soufflet (9),
- des moyens (15, 16) de fixation amovibles entre ladite section de longueur de réglage (14) de l'une (13) des bandes ceintures et l'autre bande ceinture (12), de sorte à permettre la fixation de ladite section de longueur de réglage en différents endroits sur l'autre bande ceinture.

2. Vêtement selon la revendication 1 dans lequel le soufflet (9 ; 9') est une pièce textile présentant deux bords (91, 92) non parallèles solidarisés par couture respectivement au niveau des deux bords libres (7, 8 ; 7', 8') de la première pièce (4 ; 4') et de ladite deuxième pièce (5 ; 5'), lesdits bords (91, 92) non parallèles s'écartant vers la partie inférieure du vêtement (1).

3. Vêtement selon la revendication 2, dans lequel le soufflet (9 ; 9') présente un bord inférieur (93), libre, de forme convexe destiné à venir en recouvrement de la section de longueur de réglage (14) de ladite bande ceinture (13).

4. Vêtement selon l'une des revendications 1 à 3, dans lequel la bande de ceinture (12) solidaire de la première pièce (4) et la bande de ceinture (13) solidaire de la seconde pièce présentent une courbure (Cb) dans le plan desdites bandes (12, 13).

5. Vêtement selon l'une des revendications 1 à 4, présentant deux dispositifs de réglage du cintrage et de la taille, situés de part et d'autre dudit vêtement (1).

6. Vêtement selon l'une des revendications 1 à 5, dans lequel ledit vêtement est une veste, ladite première pièce (4) et ladite deuxième pièce (5) étant destinées à couvrir en partie le torse du corps humain, une autre première pièce (4') et une autre deuxième pièce (5'), équivalentes à ladite première pièce (4) et ladite seconde pièce (5), étant destinées à couvrir l'autre partie du torse.

7. Vêtement selon l'une des revendications 1 à 6, dans lequel ladite au moins une première pièce (4, 4') et une seconde pièce (5 ; 5') sont des pièces textiles.

8. Vêtement selon l'une des revendications 1 à 6, dans lequel ladite au moins une première (4, 4') pièce et seconde pièce (5 ; 5') sont en cuir/daim.

9. Vêtement selon l'une des revendications 1 à 8, dans lequel les moyens de fixation amovibles sont constitués par des systèmes auto-agrippants tels que boucles/crochets, des systèmes boutons pression, ou des boutons simples, ou encore des agrafes.

10. Vêtement selon l'une des revendications 1 à 9, dans lequel lesdits moyens (2, 2') de réglage du cintrage se prolongent au niveau de l'épaule de façon à pouvoir ajuster le vêtement à la taille de l'épaule.
